# DEMANDE DE BREVET EUROPEEN

(11) **EP 4 592 766 A1**
(43) Date de publication de la demande: **30.07.2025**
(21) Numéro de dépôt: 25153961.5
(22) Date de dépôt: 24.01.2025
(51) Int. Cl.: G04B 27/04, G04B 19/25

(54) **DISPOSITIF HORLOGER DE COMMANDE**

(30) Priorité: 29.01.2024 EP 24154535
(71) Demandeur: ROLEX SA, 1211 Genève 26 (CH)
(72) Inventeur: GRAEMIGER, Pierre-Alain, 1270 Trélex (CH)
(74) Mandataire: Moinas & Savoye SARL

(57) **Abrégé**

Dispositif horloger de commande (100) pour mouvement horloger (200) comprenant :
- un bâti (99),
- une tige de commande (1) présentant un axe (A1),
- un premier pignon (4) actionnable en rotation par la tige de commande (1) et apte à venir en liaison avec au moins un premier mécanisme (80, 70), en particulier au moins un premier mécanisme (80, 70) de correction d'un organe indicateur, et
- un deuxième pignon (6) actionnable en rotation par la tige de commande (1), apte à être déplacé axialement à la fois par rapport à la tige de commande (1) et par rapport au bâti (99) et apte à venir en liaison avec un deuxième mécanisme (90), en particulier un mécanisme (90) de remontage.

## Description

L'invention concerne un dispositif horloger de commande pour mouvement horloger. L'invention concerne aussi un mouvement horloger comprenant un tel dispositif horloger de commande. L'invention concerne encore une pièce d'horlogerie comprenant un tel mouvement horloger ou un tel dispositif horloger de commande. L'invention concerne enfin un procédé de fonctionnement d'un tel mouvement horloger ou d'une telle pièce d'horlogerie ou d'un tel dispositif horloger de commande.

La demande de brevet EP1152303 décrit un mécanisme actionnable par une tige de commande, sur laquelle sont montés un unique pignon coulant solidaire en rotation de la tige de commande et un pignon de remontoir monté libre en rotation sur ladite tige de commande. Dans la première des positions axiales, la tige de commande actionne le mécanisme de remontage par le biais d'une denture arrière du pignon coulant qui agit sur une denture frontale du pignon de remontoir. Dans sa deuxième position axiale, la tige de commande entraîne le mécanisme de correction du quantième et du jour, également au moyen de la denture arrière du pignon coulant qui agit sur la denture frontale du pignon de remontoir. Dans sa troisième position axiale, la tige de commande actionne le mécanisme de correction de l'heure au moyen d'une denture frontale du pignon coulant. Ce mécanisme permet de supprimer les risques de correction involontaire du quantième ou du jour de la semaine lors du passage de la première à la deuxième position axiale de la tige. Cependant, il a pour inconvénient qu'il laisse subsister le risque d'un blocage lors du passage de la première à la deuxième position axiale de la tige lorsque la chaîne de remontage est sous tension.

La demande de brevet CH432389 décrit un mécanisme actionnable par une tige de commande, sur laquelle sont montés un unique pignon coulant solidaire en rotation de la tige de commande et un pignon de remontoir également solidaire en rotation de ladite tige de commande. Le dispositif de commutation permettant de passer d'une fonction de remontage à une fonction de correction d'un organe indicateur est ici rendu possible par la mise en oeuvre de deux dispositifs d'embrayage horizontal distincts. En particulier, le premier embrayage est dédié à la fonction de remontage, et le second est prévu pour commander la translation du pignon coulant de façon à activer ou désactiver la chaîne cinématique de mise à l'heure. Chaque embrayage est doté d'une bascule au comportement bistable qui est disposée dans un plan parallèle à celui du bâti de la pièce d'horlogerie et qui est piloté directement par la tirette. Une première position de l'une ou l'autre des deux bascules correspond à une position d'activation de la fonction qui lui est associée tandis qu'une deuxième position correspond à une position de désactivation. Ainsi, il n'est pas possible d'adjoindre une troisième fonction de correction d'un deuxième indicateur tel qu'une indication dérivée de l'heure sans mettre en place un dispositif d'embrayage additionnel.

Le brevet EP2724199B1 décrit également un mécanisme actionnable par une tige de commande, sur laquelle sont montés un unique pignon coulant solidaire en rotation de la tige de commande et un pignon de remontoir également solidaire en rotation sur ladite tige de commande. Ce mécanisme présente la particularité de comprendre un mécanisme de remontage actionné par un embrayage vertical, notamment par un embrayage vertical perpendiculaire à l'axe de symétrie longitudinal de la tige de commande, tandis que le mécanisme de correction d'au moins un organe indicateur est actionné par le pignon coulant.

La demande EP3339967A1 vise, quant à elle, à protéger spécifiquement une cinématique particulière du pignon coulant, qui est apte à se déplacer en translation par rapport au bâti selon deux sens opposés pour un même sens d'actionnement de la tige de commande, et ce afin de permettre la correction d'au moins deux organes indicateurs distincts.

Le but de l'invention est de fournir un dispositif horloger de commande permettant d'améliorer les dispositifs connus de l'art antérieur. En particulier, l'invention propose un dispositif horloger de commande simple et fiable et dont l'encombrement, dans l'épaisseur du mouvement horloger, est limité.

Selon l'invention, un dispositif horloger de commande est défini par la revendication 1.

Des modes de réalisation du dispositif horloger de commande sont définis par les revendications 2 à 14.

Selon l'invention, un mouvement horloger est défini par la revendication 15.

Selon l'invention, une pièce d'horlogerie est définie par la revendication 16.

Selon l'invention, un procédé de fonctionnement est défini par la revendication 17.

Les dessins annexés représentent, à titre d'exemple, un mode de réalisation d'une pièce d'horlogerie selon l'invention.
La figure 1 est une vue d'un mode de réalisation d'une pièce d'horlogerie selon l'invention, un dispositif de commande étant vu côté sus.
La figure 2 est une vue du mode de réalisation de la pièce d'horlogerie selon l'invention, le dispositif d'entraînement étant vu côté sous.
La figure 3 est une vue du dispositif de commande en coupe selon l'axe longitudinal de la tige, le dispositif de commande se trouvant dans une première configuration.
La figure 4 est une vue côté sous du dispositif de commande dans la première configuration.
La figure 5 est une vue côté sus du dispositif de commande dans une deuxième configuration.
La figure 6 est une vue en perspective côté sous du dispositif de commande dans la deuxième configuration.
La figure 7 est une vue du dispositif de commande en coupe selon l'axe longitudinal de la tige, le dispositif de commande se trouvant dans la deuxième configuration.
La figure 8 est une vue côté sus du dispositif de commande dans une troisième configuration. tige
La figure 9 est une vue en perspective côté sous du dispositif de commande dans la troisième configuration.
La figure 10 est une vue du dispositif de commande en coupe selon l'axe longitudinal de la tige, le dispositif de commande se trouvant dans la troisième configuration.

Un mode de réalisation d'une pièce d'horlogerie 300 est décrit ci-après en détail en référence aux figures 1 à 10.

La pièce d'horlogerie 300 est par exemple une montre, en particulier une montre bracelet. La pièce d'horlogerie 300 comprend un mouvement horloger 200 destiné à être monté dans un boîtier ou une boîte de pièce d'horlogerie afin de le protéger de l'environnement extérieur.

Le mouvement horloger 200 est un mouvement mécanique, notamment un mouvement automatique, ou un mouvement hybride ou un mouvement électronique.

Le mouvement horloger 200 comprend un dispositif horloger 100 de commande permettant :
- de sélectionner différentes fonctions horlogères, et
- de régler ces fonctions horlogères ou de corriger ces fonctions horlogères ou d'agir sur ces fonctions horlogères.

Le dispositif horloger 100 de commande comprend :
- un bâti 99, et
- une tige de commande 1.

La tige de commande 1 est mobile :
- en rotation, et
- en translation
selon son axe longitudinal A1 et relativement au bâti 99.

De préférence, la sélection des fonctions horlogères est réalisée par translation de la tige de commande selon son axe longitudinal A1 et relativement au bâti 99 et/ou le réglage de ces fonctions horlogères ou la correction de ces fonctions horlogères ou l'action sur ces fonctions horlogères est réalisée par rotation de la tige de commande selon son axe longitudinal A1 et relativement au bâti 99.

Le dispositif horloger de commande 100 comprend en outre :
- un premier pignon 4 actionnable en rotation par la tige de commande 1 et apte à venir en liaison avec au moins un premier mécanisme 80, 70, en particulier au moins un premier mécanisme 80, 70 de correction d'un organe indicateur, et
- un deuxième pignon 6 actionnable en rotation par la tige de commande 1, apte à être déplacé axialement à la fois par rapport à la tige de commande 1 et par rapport au bâti 99 et apte à venir en liaison avec un deuxième mécanisme 90, en particulier un mécanisme 90 de remontage.

Le premier pignon 4 peut être un pignon coulant actionné en translation par une première bascule 5, elle-même actionnée par une tirette 3 pilotée sous l'effet de la translation de la tige de commande 1. Avantageusement, le deuxième pignon 6 est un pignon coulant actionné en translation par une deuxième bascule 8, elle-même actionnée par la même tirette 3 qui actionne la première bascule 5.

Le dispositif horloger de commande est piloté par la tige de commande 1 susceptible d'être disposée selon trois positions axiales P1, P2, P3. Ces positions sont définies grâce à un ressort 2 qui vient agir sur le positionnement de la tirette 3 pivotée selon un axe A3 relativement au bâti 99. En particulier, le ressort 2 est doté d'un bec 2a qui coopère avec une goupille 31 de la tirette. Le bec 2a est conformé pour définir trois crans. La tirette 3 est reliée à la tige de commande 1 par le biais d'un tenon 3a engagé au sein d'une gorge 1a de la tige de commande 1.

Les figures 1 et 2 illustrent respectivement des vues de dessus et de dessous du dispositif horloger de commande 100, avec une tige de commande 1 disposée en position P1.

Selon le mode de réalisation décrit, le dispositif horloger de commande 100 est prévu pour permettre le remontage du mouvement 200 et permettre la correction d'un premier organe indicateur et d'au moins un deuxième organe indicateur en fonction de la position de la tige. En particulier :
- En position P1, comme représenté sur les figures 1 à 4, la tige de commande 1 est susceptible d'être liée cinématiquement à un mécanisme de remontage 90 du mouvement 200. En particulier, une rotation de la tige de commande 1, selon un sens de rotation donné, induit le remontage du barillet du mouvement 200.
- En position P2, comme représenté sur les figures 5 à 7, la tige de commande 1 est en lien cinématique avec un mécanisme de correction 80 d'un premier organe indicateur, comme un disque de calendrier, notamment un disque des quantièmes entraîné par le mouvement 200. Ainsi, une rotation de la tige de commande 1 permet la correction d'un disque des quantièmes, en particulier par incréments.
- En position P3, comme représenté sur les figures 8 à 10, la tige de commande 1 est en lien cinématique avec un mécanisme de correction 70 d'un deuxième organe indicateur, comme un jeu d'aiguilles des heures et des minutes entraînées par le mouvement 200. Ainsi, une rotation de la tige de commande 1 induit le réglage des aiguilles des heures et des minutes.

La tige de commande 1 opère ces différentes fonctions de correction ou de réglage par le biais du premier pignon coulant 4 qui lui est solidaire en rotation. Avantageusement, le premier pignon 4 est monté sur la tige de commande 1, en particulier le premier pignon 4 est monté directement sur la tige de commande. Ce pignon 4 présente à cet effet une ouverture axiale à géométrie non circulaire 40 (section droite non circulaire) montée sur une portion de géométrie complémentaire 10 de la tige de commande (section droite non circulaire complémentaire). En particulier, l'ouverture 40 du pignon 4 présente ici une forme de carré, prévue pour coopérer avec un carré 10 formé sur la tige de commande 1. Ce pignon 4 est doté de dentures 4a, 4b qui sont respectivement prévues pour actionner les mécanismes de correction 80 et 70 selon la position de la première bascule 5 pivotée selon un axe A5 et dont une extrémité est engagée dans une gorge 4c du pignon 4.

La fonction de remontage peut quant-à-elle être opérée par le biais du deuxième pignon coulant 6 solidaire en rotation de la tige, qui est prévu pour engrener un pignon de remontoir 7, monté libre sur la tige de commande 1, selon la position de la deuxième bascule 8 pivotée selon un axe A8 et dont une extrémité est engagée dans une gorge 6b du pignon 6. Avantageusement, le deuxième pignon 6 est monté sur la tige de commande 1, en particulier le deuxième pignon 6 est monté directement sur la tige de commande. A l'instar du pignon 4, ce pignon 6 présente avantageusement une ouverture axiale non circulaire 60 (section droite non circulaire) montée sur la portion de section complémentaire 10 de la tige de commande 1 (section droite non circulaire complémentaire). En particulier, l'ouverture 60 du pignon 6 présente ici une forme de carré, prévue pour coopérer avec le carré 10 formé sur la tige de commande.

Les bascules 5 et 8 sont ici disposées dans deux plans distincts et parallèles comme cela est plus particulièrement visible sur les figures 6 et 9. En particulier, la bascule 5 se présente sous la forme d'un composant plan, tandis que la bascule 8 présente un étagement au niveau de son extrémité coopérant avec la gorge 6b du pignon 6. Ainsi, les extrémités des bascules 5 et 8 coopérant respectivement avec les gorges 4c et 6b des pignons 4 et 6, disposés coaxialement à la tige, sont disposés dans un même plan.

En position P1, la deuxième bascule 8 plaque une denture Breguet 6a du pignon coulant 6 à l'encontre d'une denture Breguet 7a du pignon de remontoir 7 sous l'effet d'un ressort de rappel 8a ici venu de matière de la bascule 8, le ressort de rappel 8a rappelant la deuxième bascule 8 contre la tirette 3. Le dispositif de commande peut ainsi comprendre un deuxième élément 8a de rappel de la deuxième bascule 8. Cet élément 8a de rappel peut notamment faire partie de la bascule 8.

En conséquence, une mise en rotation de la tige de commande 1 selon un premier sens de rotation induit le remontage du barillet 96 par l'intermédiaire du mécanisme de remontage 90 de type chaîne de remontage. En particulier, cette chaîne de remontage se compose :
- d'une couronne de remontage 91 en prise avec le pignon de remontoir 7,
- d'une roue 92,
- d'un pignon 93, et
- d'un rochet 95.

De préférence, la roue 92 et le pignon 93 sont pivotés sur une bascule de remontage 94 conventionnelle.

Dans la position P1, la tirette 3 est sans effet sur la bascule 8 qui est positionnée exclusivement par son ressort de rappel 8a prenant appui sur le bâti 99 du mouvement horloger. Dans cette même position P1, le pignon 4 est hors de portée des rouages prenant part aux mécanismes de correction 80 et 70 grâce à la bascule 5, elle-même positionnée par la tirette 3, en particulier par un flanc 3b de la tirette 3 qui agit sur une portion 5b de la bascule 5 à l'encontre d'un ressort de rappel 5a en appui contre le bâti 99. Le dispositif de commande peut ainsi comprendre un premier élément 5a de rappel de la première bascule 5 contre la tirette 3. Cet élément 5a de rappel peut notamment faire partie de la bascule 5.

Une traction de la tige de commande 1 vers l'extérieur du mouvement horloger depuis la position P1 (selon le sens de la flèche F illustrée sur la figure 5) induit le passage de cette dernière en position P2. Lors de cette manipulation, un plot 3c ou toute autre conformation faisant saillie de la tirette 3 agit à l'encontre d'un flanc 8c de la bascule 8, jusqu'à atteindre son sommet 8d, ce qui engendre l'éloignement du pignon 6 du pignon de remontoir 7. Lors de cette même manipulation, le flanc 3b de la tirette 3 se dégage de la portion 5b de la bascule 5 pour venir se loger dans un renfoncement 5c formé par des parois 51c et 52c (en gras sur la figure 5). Ainsi, la bascule 5 est rappelée dans le sens de la flèche F sous l'effet de la restitution de son ressort 5a et engendre ainsi l'engrènement de la denture 4a du pignon 4 avec une denture 81a d'une couronne 81 de correction des quantièmes, comme représenté sur la figure 7.

Ainsi, en position P2, le pignon 6 est hors de portée du pignon de remontoir 7 si bien que la rotation de la tige de commande 1 est sans effet sur le mécanisme de remontage. Dans cette même position, la denture 4a du pignon 4 est en prise avec la denture 81a de la couronne 81, si bien que la rotation de la tige de commande 1 induit la correction du quantième. Pour ce faire, la couronne 81 est en prise avec un mobile correcteur 83 par l'intermédiaire d'un renvoi 82. En particulier, le mobile 83 comprend ici un correcteur 83a dont la denture 831a est prévue pour venir agir sur la denture 84a d'un disque des quantièmes 84 sous l'effet de la rotation de la tige de commande 1. Cette correction s'effectue ici dans les deux sens grâce à un mobile 83 pivoté sur le bâti 99. Naturellement, il est tout à fait envisageable d'imaginer d'autres modes de correction. Par exemple, le mobile correcteur pourrait être pivoté sur une bascule ou au sein d'une découpe oblongue notamment formée sur le bâti du mouvement horloger de façon à permettre une correction selon un seul et unique sens de rotation de la tige de commande 1. Complémentairement ou alternativement, le mobile correcteur pourrait permettre la correction d'une autre information telle qu'une information des jours de la semaine.

Une traction de la tige de commande 1 vers l'extérieur du mouvement depuis la position P2 (selon le sens de la flèche F illustrée sur la figure 8) induit le passage de cette dernière en position P3. Lors de cette manipulation, le plot 3c agit à l'encontre d'un flanc 8e de la bascule 8 qui est conformé de sorte à maintenir ladite bascule 8 dans la même position axiale, et ainsi maintenir le pignon 6 hors de portée du pignon de remontoir 7. Lors de cette même manipulation, le flanc 3b de la tirette 3 se dégage du renfoncement 5c en longeant la paroi 52c jusqu'à atteindre son sommet 5d, ce qui engendre la translation du pignon 4 vers l'intérieur du mouvement (selon le sens de la flèche F' illustrée sur la figure 8) jusqu'à permettre l'engrènement de sa denture 4b avec le renvoi de mise à l'heure 71. Ce renvoi 71 est en prise avec une roue des heures 73 et une chaussée (non représentée) par le biais d'un mobile intermédiaire 72. Ainsi, une rotation de la tige de commande 1 en position P3 induit une rotation des aiguilles des heures 74 et des minutes 75 respectivement solidaires de la roue des heures et de la chaussée.

En conséquence de ce qui est décrit plus haut, le premier pignon 4 est avantageusement agencé de sorte à être actionné en translation par la première bascule 5, elle-même actionnée par la tirette 3 pilotée sous l'effet de la translation de la tige de commande 1.

En conséquence de ce qui est décrit plus haut, le deuxième pignon 6 est avantageusement agencé de sorte à être actionné en translation par la deuxième bascule 8, elle-même actionnée par la tirette 3 pilotée sous l'effet de la translation de la tige de commande 1.

Le premier pignon n'est pas nécessairement un pignon coulant. Il peut par exemple présenter une seule et même position axiale (relativement au bâti 99) quelle que soit la position axiale de la tige de commande 1. Dans une telle hypothèse, différents leviers et bascules annexes permettent l'embrayage et le débrayage des différentes fonctions de correction ou de réglage du mouvement, tandis que le premier pignon présente une unique position axiale relativement au bâti. Dans cette hypothèse ou dans l'hypothèse d'un pignon coulant, le premier pignon est en permanence solidaire en rotation de la tige. Par ailleurs, le premier pignon 4 est directement entraîné en rotation par la tige de commande, c'est-à-dire sans l'entremise d'une pièce annexe. Notamment, le premier pignon 4 peut être lié par une liaison glissière à la tige de commande 1.

En alternative encore, le premier pignon peut être fixé ou lié par une liaison encastrement ou complète à la tige de commande 1. Dans une telle hypothèse, les déplacements en translation de la tige de commande permettent d'embrayer ou de débrayer une denture du premier pignon à une denture d'au moins un premier mécanisme 80, 70, en particulier au moins un premier mécanisme 80, 70 de correction d'un organe indicateur, notamment d'embrayer ou de débrayer une denture du premier pignon à une denture d'un premier mécanisme et d'embrayer ou de débrayer une denture du premier pignon à une denture d'un deuxième mécanisme.

En alternative encore, la tirette 3 pourrait par exemple se présenter sous la forme d'un assemblage de deux composants susceptibles d'être déplaçables relativement entre eux, notamment pour faciliter l'assemblage ou le retrait de la tige 1 au sein du mouvement.

Avantageusement, quel que soit le mode de réalisation ou la variante, le deuxième pignon 6 est en permanence solidaire en rotation de la tige de commande. Par ailleurs, le deuxième pignon 6 est directement entraîné en rotation par la tige de commande, c'est-à-dire sans l'entremise d'une pièce annexe. Notamment, le deuxième pignon 6 peut être lié par une liaison glissière à la tige de commande 1.

De préférence, quel que soit le mode de réalisation ou la variante, la première conformation 3b de tirette 3 et la première bascule 5 sont disposées selon un même premier plan PA et la deuxième conformation 3c de tirette 3 et la deuxième bascule 8 sont disposées dans un deuxième plan PB parallèle au premier plan.

Dans la description ci-dessus, les pignons 4 et 6 sont disposés coaxialement. Si cette réalisation est particulièrement avantageuse, on pourrait toutefois imaginer des modes de réalisation dans lesquels ces pignons sont agencés parallèlement, par exemple dans le cas de figure d'un mécanisme à tige de commande 1 déportée.

Dans ce document, par « pignon coulant », nous entendons un pignon déplaçable en translation à la fois relativement à la tige et relativement au bâti du mouvement.

Un mode d'exécution d'un procédé de fonctionnement du dispositif horloger de commande 100 décrit précédemment et/ou du mouvement horloger 200 décrit précédemment et/ou de la pièce d'horlogerie 300 décrite précédemment est détaillé ci- après.

Le procédé comprend :
- dans une première position P1 de la tige de commande 1, une activation du deuxième pignon 6 selon le positionnement axial dudit deuxième pignon selon l'axe A1 et une désactivation du premier pignon 4 selon le positionnement axial dudit premier pignon selon l'axe A1, et
- dans une deuxième position P2 de la tige de commande 1, une désactivation du deuxième pignon 6 selon le positionnement axial dudit deuxième pignon selon l'axe A1 et une première activation du premier pignon 4 selon le positionnement axial dudit premier pignon selon l'axe A1, et
- dans une troisième position P3 de la tige de commande 1, une désactivation du deuxième pignon 6 selon le positionnement axial dudit deuxième pignon selon l'axe A1 et une deuxième activation du premier pignon 4 selon le positionnement axial dudit premier pignon selon l'axe A1.

Par « activation d'un pignon », nous entendons que le pignon est configuré pour transmettre un mouvement à un mécanisme (de correction, de réglage ou de remontage notamment) en conséquence d'une rotation de la tige de commande 1.

Par « désactivation d'un pignon », nous entendons que le pignon est dans une configuration telle qu'il ne transmet pas de mouvement à un mécanisme (de correction, de réglage ou de remontage notamment) en conséquence d'une rotation de la tige de commande 1.

Les deuxième position P2 et troisième position P3 de la tige de commande sont différentes. Dans les deuxième position P2 et troisième position P3 de la tige de commande 1, les positions axiales du premier pignon 4 sont différentes.

Les solutions décrites plus haut se distinguent en particulier par la mise en oeuvre d'un embrayage dans le plan du mouvement permettant le remontage, rendue possible grâce à un deuxième pignon coulant, qui peut se substituer avantageusement à un embrayage vertical. Une telle conception a pour avantage de proposer un mécanisme compact, qui peut s'intégrer au sein d'un mouvement d'horlogerie particulièrement fin, tout en conservant les avantages de fonctionnement d'un dispositif horloger de commande dénué de blocage ou de réglage intempestif lors de la manipulation de la tige de commande, en particulier lors du passage de l'une à l'autre des diverses positions axiales de la tige de commande.

En particulier, selon des solutions décrites plus haut, un pignon coulant est dédié exclusivement à l'embrayage du mécanisme de remontage, en particulier par l'intermédiaire d'un pignon de remontoir monté libre en rotation autour de la tige de commande. Ainsi, l'embrayage du mécanisme de remontage s'effectue selon l'axe longitudinal de la tige de commande ou selon un axe parallèle à l'axe longitudinal de la tige de commande dans le plan du mouvement.

## Revendications

1. Dispositif horloger de commande (100) pour mouvement horloger (200) comprenant :
- un bâti (99),
- une tige de commande (1) présentant un axe (A1),
- un premier pignon (4) actionnable en rotation par la tige de commande (1) et apte à venir en liaison avec au moins un premier mécanisme (80, 70), en particulier au moins un premier mécanisme (80, 70) de correction d'un organe indicateur, et
- un deuxième pignon (6) actionnable en rotation par la tige de commande (1), apte à être déplacé axialement à la fois par rapport à la tige de commande (1) et par rapport au bâti (99) et apte à venir en liaison avec un deuxième mécanisme (90), en particulier un mécanisme (90) de remontage.

2. Dispositif horloger de commande (100) selon la revendication 1, **caractérisé en ce que** le premier pignon (4) est un pignon apte à être déplacé axialement à la fois par rapport à la tige de commande (1) et par rapport au bâti (99).

3. Dispositif horloger de commande (100) selon la revendication 2, **caractérisé en ce que** le dispositif horloger de commande (100) comprend une première bascule (5) et une tirette (3) et **en ce que** le premier pignon (4) est agencé de sorte à être actionné en translation par la première bascule (5), elle-même actionnée par la tirette (3) pilotée sous l'effet de la translation de la tige de commande (1).

4. Dispositif horloger de commande (100) selon la revendication précédente, **caractérisé en ce que** la tirette (3) comprend une première conformation (3b) agencée pour agir par contact sur la première bascule (5), notamment sur un flanc (5b) de la première bascule (5).

5. Dispositif horloger de commande (100) selon la revendication 3 ou 4, **caractérisé en ce que** le dispositif comprend un premier élément (5a) de rappel de la première bascule (5) contre la tirette (3).

6. Dispositif horloger de commande (100) selon l'une des revendications précédentes, **caractérisé en ce que** le dispositif horloger de commande (100) comprend une deuxième bascule (8) et une tirette (3) et **en ce que** le deuxième pignon (6) est agencé de sorte à être actionné en translation par la deuxième bascule (8), elle-même actionnée par la tirette (3) pilotée sous l'effet de la translation de la tige de commande (1).

7. Dispositif horloger de commande (100) selon la revendication précédente, **caractérisé en ce que** la tirette (3) comprend une deuxième conformation (3c) agencée pour agir par contact sur la deuxième bascule (8), notamment sur un flanc de la deuxième bascule (8).

8. Dispositif horloger de commande (100) selon la revendication 6 ou 7, **caractérisé en ce que** le dispositif comprend un deuxième élément (8a) de rappel de la deuxième bascule (8) contre la tirette (3).

9. Dispositif horloger de commande (100) selon l'une des revendications précédentes et selon les revendications 3 et 6, **caractérisé en ce que** la première conformation (3b) de tirette (3) et la première bascule (5) sont disposées selon un même premier plan (PA) et **en ce que** la deuxième conformation (3c) de tirette (3) et la deuxième bascule (8) sont disposées dans un deuxième plan (PB) parallèle au premier plan.

10. Dispositif horloger de commande (100) selon l'une des revendications précédentes, **caractérisé en ce que** l'un des premier et deuxième pignons, notamment le premier pignon (4), comprend une première denture (4a) et une deuxième denture (4b), la première denture (4a) étant apte à actionner un premier mécanisme (80) de correction et la deuxième denture (4b) étant apte à actionner un deuxième mécanisme (70) de correction.

11. Dispositif horloger de commande (100) selon l'une des revendications précédentes, **caractérisé en ce que** le deuxième pignon (6) comprend une denture (6a) apte à actionner un troisième mécanisme (90), en particulier mécanisme de remontage, par l'intermédiaire d'un pignon de remontoir (7) monté libre en rotation sur la tige de commande (1).

12. Dispositif horloger de commande (100) selon l'une des revendications précédentes, **caractérisé en ce que** le dispositif est agencé de sorte que la tige de commande (1) présente trois positions stables relativement au bâti (99) :
- une première position (P1) de remontage,
- une deuxième position (P2) de correction d'au moins une indication, comme une indication calendaire, notamment une correction bidirectionnelle de l'au moins une indication selon le sens de rotation de la tige de commande (1) ou bien une correction de deux indications distinctes selon le sens de rotation de la tige de commande (1), et
- une troisième position (P3) de mise à l'heure.

13. Dispositif horloger de commande (100) selon l'une des revendications précédentes, **caractérisé en ce que** le premier pignon (4) et/ou le deuxième pignon sont montés sur la tige de commande (1).

14. Dispositif horloger de commande (100) selon l'une des revendications précédentes, **caractérisé en ce que** le premier pignon (4) présente une ouverture (40) non circulaire, en particulier carrée, coopérant avec une conformation complémentaire (10), en particulier carrée, de la tige de commande (1) et/ou **en ce que** le deuxième pignon (6) présente une ouverture (60) non circulaire, en particulier carrée, coopérant avec une conformation complémentaire (10), en particulier carrée, de la tige de commande (1).

15. Mouvement horloger (200) comprenant un dispositif horloger de commande (100) selon l'une des revendications précédentes.

16. Pièce d'horlogerie (300), notamment montre bracelet, comprenant un dispositif horloger de commande (100) selon l'une des revendications 1 à 14 et/ou un mouvement horloger (200) selon la revendication précédente.

17. Procédé de fonctionnement d'un dispositif horloger de commande (100) selon l'une des revendications 1 à 14 et/ou d'un mouvement horloger (200) selon la revendication 15 et/ou d'une pièce d'horlogerie (300) selon la revendication 16, **caractérisé en ce qu'**il comprend :
- dans une première position (P1) de la tige de commande (1), une activation du deuxième pignon (6) selon le positionnement axial dudit deuxième pignon selon l'axe (A1) et une désactivation du premier pignon (4) selon le positionnement axial dudit premier pignon selon l'axe (A1), et
- dans une deuxième position (P2) de la tige de commande (1), une désactivation du deuxième pignon (6) selon le positionnement axial dudit deuxième pignon selon l'axe (A1) et une première activation du premier pignon (4) selon le positionnement axial dudit premier pignon selon l'axe (A1), et
- dans une troisième position (P3) de la tige de commande (1), une désactivation du deuxième pignon (6) selon le positionnement axial dudit deuxième pignon selon l'axe (A1) et une deuxième activation du premier pignon (4) selon le positionnement axial dudit premier pignon selon l'axe (A1).
